# EUROPÄISCHE PATENTSCHRIFT

(11) **EP 1 353 807 B1**
(45) Veröffentlichungstag und Bekanntmachung des Hinweises auf die Patenterteilung: **05.11.2008**
(21) Anmeldenummer: 02709882.1
(22) Anmeldetag: 23.01.2002
(51) Int. Cl.: B41K 1/40, B41K 1/54

(54) **FARBKISSEN FÜR EINEN SELBSTFÄRBESTEMPEL**
INK PAD FOR A SELF-INKING STAMP
COUSSIN ENCREUR POUR TIMBRE AUTO-ENCREUR

(30) Priorität: 25.01.2001 AT 1232001
(43) Veröffentlichungstag der Anmeldung: 22.10.2003
(73) Patentinhaber: Trodat GmbH, 4600 Wels (AT)
(72) Erfinder: TREML, Klemens, A-4551 Ried im Traunkreis (AT)
(74) Vertreter: Secklehner, Günter
(86) Internationale Anmeldenummer: PCT/AT2002/000024
(87) Internationale Veröffentlichungsnummer: WO 2002/058939

(56) Entgegenhaltungen:
- EP-B- 0 804 344
- US-A- 2 234 422

## Beschreibung

Die Erfindung betrifft ein Farbkissen für einen Selbstfärbestempel, der ein Gehäuse mit einem Aufsetzrahmen und einen in diesem Gehäuse aus einer Ruhestellung unter Wenden in eine Stempelstellung bewegbaren Stempelplattenträger aufweist, der mit einem relativ zum Gehäuse gegen eine Rückstellfeder bewegbaren Betätigungsgriff verbunden ist, wobei das Farbkissen in einen Aufnahmeschaft des Gehäuses mit Hilfe eines im wesentlichen wannenförmigen Kissenhalters einsetzbar ist.

Stempel und Stempelkissen dieser Art sind beispielsweise aus dem EP 0 804 344 bekannt. Bei diesen Konstruktionen umgibt der Kissenhalter das Farbkissen unmittelbar, und das Farbkissen ist in der eingeschobenen Gebrauchslage der Umgebung im wesentlichen ausgesetzt, was mit der Zeit dazu führt, dass sich die lösungsmittelhaltige Stempelfarbe verflüchtigt und das Kissen vorzeitig unbrauchbar wird bzw. die Stempelabdrucke ungenügende Qualität haben.

In dem Dokument US 2,234,422 A werden Einfärbeeinrichtungen für Handstempel beschrieben. Diese Einfärbeeinrichtungen sind topfartig ausgebildet, wobei am Boden ein tintengetränktes Farbkissen angeordnet ist. An dem dem Boden bzw. dem Farbkissen entgegengesetzten oberen, offenen Endbereich der Einfärbeeinrichtung ist diese mit einem scheibenförmigen, aus Gummi gefertigten Dichtring ausgestattet. Der Innendurchmesser dieses Dichtrings ist so bemessen, dass er an dem Schaft eines durch diese Öffnung eingeführten Handstempels abdichtend anliegt. Dabei wird die an der unteren Stirnseite des Stempelschafts angeordnete Stempelplatte in geringfügig von dem Stempelkissen abgehobener Lage festgehalten. Durch Niederdrücken des Handstempels gegen den elastischen Verformungswiderstands des Dichtrings kann die Stempelplatte mit dem Farbkissen in Kontakt gebracht werden.

Die Erfindung zielt darauf ab, den Mangel, dass sich die lösungsmittelhaltige Stempelfarbe verflüchtigt und das Kissen vorzeitig unbrauchbar wird, zu vermeiden, und erreicht dies bei einem Farbkissen der einleitend angegebenen Art dadurch, dass sich über den Umfang des Kissenhalters ein Dichtrahmen erstreckt, der eine von dem Kissenhalter vorstehende Dichtlippe aufweist, welche in der Gebrauchstellung des Kissenhalters im Aufnahmeschaft des Stempelgehäuses an dem Stempelplattenträger unter elastischer Verformung abdichtend angreift.

Vorzugsweise ist der Dichtrahmen samt Dichtlippe durch Spritzgießen aus Kunststoff, insbesondere einem thermoplastischen Elastomer, gebildet.

Nach einem weiteren Merkmal der Erfindung ist der Dichtrahmen zwischen dem Farbkissen und dem Kissenhalter angeordnet. Alternativ kann der Dichtrahmen an der Außenseite des Kissenhalters vorgesehen werden.

Durch die Erfindung wird eine einwandfreie Abdichtung des Farbkissens in der unbetätigten Stellung des Stempels erreicht, in welcher die Stempelplatte an dem Farbkissen anliegt, und ein frühzeitiges Austrocknen des Farbissens infolge Abdampfens der Stempelfarbe verhindert. Die Lebensdauer des Farbkissens wird auf diese Weise erhöht und eine gleichbleibende Abdruckqualität sichergestellt.

Die Erfindung wird nachfolgend an einem Ausführungsbeispiel unter Bezugnahme auf die Zeichnungen näher erläutert, in welchen zeigen: Fig. 1 eine teilweise geschnittene Ansicht eines Stempels mit einem Farbkissen gemäß der Erfindung, Fig. 2 einen Querschnitt durch das Stempelkissen und Fig.3 eine perspektivische Ansicht des Stempelkissens nach Fig. 2 von unten, Fig. 4 einen Schnitt durch ein weiteres Ausführungsbeispiel des erfindungsgemäßen Farbkissens, und Fig. 5 ein Detail aus Fig. 4.

Der in Fig. 1 gezeigte Selbstfärbestempel weist ein Stempelgehäuse 1 auf, das einen auf die zu stempelnde Fläche aufzusetzenden Rahmen 2 bildet und in dem ein Stempelplattenträger 3 mit einer Stempelplatte 4 aus einer Nichtgebrauchstellung unter Wenden der Stempelplattenträgers in die Stempelstellung versetzbar ist. Zur Betätigung des Stempelplattenträgers sind ein mit diesem verbundener, gegen eine Rückstellfederkraft bewegbarer Betätigungsbügel 5 und ein nicht gezeigter Wendemechanismus vorgesehen, die z. B. aus dem EP 0 804 344 bekannt sind.

In der Nichtgebrauchstellung liegt die Stempelplatte 4 an einem Farbkissen 6 an, das mittels eines wannenförmigen Kissenhalters 7 aus Kunststoff in einen Aufnahmeschacht 8 des Gehäuses 1 eingeschoben ist.

Gemäß den Fig. 2 und 3 ist zwischen dem Farbkissen 6 und dem Kissenhalter 7 ein Dichtungsrahmen 9 vorgesehen, der durch Spritzgießen, z.B. von TPE, mit einer über den Halter nach unten vorstehenden Dichtlippe 9' ausgebildet wird, die relativ zum Farbkissen 6 nach außen gebogen und gegen ihr freies Ende verjüngt ist.

Nach dem Einschieben des Kissenhalters 7 in den Aufnahmeschacht 8 greift die Dichtlippe 9' unter elastischer Verformung an dem Stempelplattenträger 3 an und dichtet auf diese Weise das Farbkissen 6 gegen die Umgebung ab.

Bei dem in Fig. 4 dargestellten Ausführungsbeispiel ist der Dichtrahmen 10 an der Außenseite des Kissenhalters 7 zwischen einem Rand 7' des Kissenhalterbodens und einer Rippe 7" der Kissenhalterwand angeordnet. Die zur Aufnahme relativ dikker Stempelplatten entsprechend hoch ausgebildete Dichtlippe 10' ist gewellt ausgebildet und endet in einem relativ zum Kissenhalter 7 nach innen gerichteten Wulst 10".

Es versteht sich, daß die erläuterten Ausführungsbeispiele im Rahmen des Erfindungsgedankens weiter abgewandelt werden können, insbesondere was das Material des Dichtrahmens und die Form der Dichtlippe betrifft.

## Patentansprüche

1. Selbstfärbestempel, der ein Stempelgehäuse (1) mit einem Aufsetzrahmen und einem in diesem Stempelgehäuse (1) aus einer Ruhestellung unter Wenden in eine Stempelstellung bewegbaren Stempelplattenträger (3) aufweist, der mit einem relativ zum Stempelgehäuse (1) gegen eine Rückstellfeder bewegbaren Betätigungsgriff verbunden ist, mit einem Farbkissen (6), mit einem Kissenhalter (7), wobei das Farbkissen (6) in einen Aufnahmeschacht (8) des Stempelgehäuses (1) mit Hilfe des im wesentlichen wannenförmigen Kissenhalters (7) einsetzbar ist, wobei der Kissenhalter (7) aus einem Bodenteil und mit diesem verbundenen Seitenwänden gebildet ist, **dadurch gekennzeichnet, dass** sich über den Umfang des Kissenhalters (7) ein Dichtrahmen (9, 10) erstreckt, der eine über den Rand des Kissenhalters (7) und die Andrückfläche des Farbkissens (6) vorstehende und elastisch verformbare Dichtlippe (9') aufweist, und dass der Dichtrahmen (9) zwischen dem Farbkissen (6) und den Seitenwänden des Kissenhalters (7) angeordnet ist oder dass der Dichtrahmen (10) an der Außenseite des Kissenhalters (7) zwischen einem Rand (7') des Bodenteils und einer Rippe (7") der Kissenhalterwand angeordnet und gewellt mit einem relativ zum Kissenhalter (7) nach innen gerichteten Wulst (10") an seinem Ende ausgebildet ist.

2. Selbstfärbestempel nach Anspruch 1, **dadurch gekennzeichnet, dass** der Dichtrahmen (9, 10) samt Dichtlippe (9', 10') durch Spritzgießen aus Kunststoff, vorzugsweise einem thermoplastischen Elastomer, gebildet ist.

## Claims

1. Self-inking stamp comprising a stamp housing (1) with a mounting frame and a stamp plate support (3) which can be moved in this stamp housing (1) by turning it from a non-operating position into a stamping position, and which is connected to an operating handle which can be moved relative to the stamp housing (1) against a return spring, with a stamp pad (6) and a pad holder (7), which stamp pad (6) can be inserted in a mounting shaft (8) of the stamp housing (1) with the aid of the essentially dish-shaped pad holder (7), and the pad holder (7) comprises a base part with side walls joined to it, **characterised in that** a gasket (9, 10) extends around the periphery of the pad holder (7) which has an elastically deformable sealing lip (9') projecting out from the edge of the pad holder (7) and the pressing surface of the ink pad (6), and the gasket (9) is disposed between the ink pad (6) and the side walls of the pad holder (7) or the gasket (10) is disposed on the external face of the pad holder (7) between an edge (7') of the base part and a rib (7") of the pad holder wall and is of a waved shape with a bead (10") at its end, directed inwards relative to the pad holder (7).

2. Self-inking stamp as claimed in claim 1, **characterised in that** the gasket (9, 10) including the sealing lip (9', 10') is injection moulded from plastic, preferably a thermoplastic elastomer.

## Revendications

1. Timbre auto-encreur, qui présente un boîtier de timbre (1) avec un cadre d'application et un plateau matrice de timbre (3) déplaçable dans ce boîtier de timbre (1) d'une position de repos, par retournement, en une position de timbre, qui est relié à une poignée d'actionnement déplaçable relativement au boîtier de timbre (1) contre un ressort de rappel, avec un coussin encreur (6), avec un porte-coussin (7), où le coussin encreur (6) peut être placé dans un puits de réception (8) du boîtier de timbre (1) à l'aide du porte-coussin (7) sensiblement en forme de cuvette, où le porte-coussin (7) est formé par une partie de fond et des parois latérales reliées à celle-ci, **caractérisé en ce que** s'étend sur le pourtour du porte-coussin (7) un cadre d'étanchéité (9, 10), qui présente une lèvre d'étanchéité (9') faisant saillie sur le bord du porte-coussin (7) et la face d'application du coussin encreur (6) et déformable élastiquement, et **en ce que** le cadre d'étanchéité (9) est disposé entre le coussin encreur (6) et les parois latérales du porte-coussin (7) ou **en ce que** le cadre d'étanchéité (10) est disposé au côté extérieur du porte-coussin (7) entre un bord (7') de la partie de fond et une nervure (7") de la paroi de retenue de coussin et est réalisé de manière ondulée avec un bourrelet (10"), dirigé relativement au porte-coussin (7) vers l'intérieur, à son extrémité.

2. Timbre auto-encreur selon la revendication 1, **caractérisé en ce que** le cadre d'étanchéité (9, 10) conjointement avec la lèvre d'étanchéité (9', 10') est réalisé par moulage par injection de matière synthétique, de préférence d'un élastomère thermoplastique.
